# EUROPÄISCHE PATENTSCHRIFT

(11) **EP 2 191 661 B1**
(45) Veröffentlichungstag und Bekanntmachung des Hinweises auf die Patenterteilung: **14.03.2012**
(21) Anmeldenummer: 08803297.4
(22) Anmeldetag: 28.08.2008
(51) Int. Cl.: H04R 25/00

(54) **HÖRGERÄT MIT TEILEN AUS ELEKTRISCH LEITFÄHIGEM UND GLEICHZEITIG SCHALLDÄMMENDEM MATERIAL**
HEARING AID COMPRISING PARTS MADE OF ELECTRICALLY CONDUCTIVE AND SIMULTANEOUSLY SOUND-ABSORBENT MATERIAL
APPAREIL AUDITIF COMPORTANT DES ÉLÉMENTS EN MATÉRIAU ÉLECTRIQUEMENT CONDUCTEUR ET SIMULTANÉMENT INSONORISANT

(30) Priorität: 24.09.2007 DE 102007045516
(43) Veröffentlichungstag der Anmeldung: 02.06.2010
(73) Patentinhaber: Siemens Audiologische Technik GmbH, 91058 Erlangen (DE)
(72) Erfinder: WEIDNER, Tom, 91056 Erlangen (DE)
(74) Vertreter: Maier, Daniel Oliver
(86) Internationale Anmeldenummer: PCT/EP2008/061271
(87) Internationale Veröffentlichungsnummer: WO 2009/040205

(56) Entgegenhaltungen:
- EP-A- 1 912 475
- WO-A-00/79835
- DE-U1- 9 408 054

## Beschreibung

Auf Grund neuer Anwendungen wie z.B. Hörgeräte mit externem Hörer oder Hörgeräte mit aufladbarem Energiespeicher (z.B.) Akku wächst die Zahl der externen elektrischen Anschlüsse. Häufig sind diese externen Anschlüsse von Hörgeräten als von außen zugängliche, elektrische Kontakte aus vergoldetem Metall hergestellt. Somit steigen die Komplexität und die Kosten bei diesen Hörgeräten mit einer wachsenden Zahl von Anschlüssen beträchtlich. Beispiel sind die zahlreichen Varianten von Audioeingängen, Programmieranschlüssen und Ladekontakten bei handelsüblichen Hörgeräten.

Das Dokument DE 94 08 054 offenbart ein Hörgerät mit Teilen aus elektrisch leitfähigem und gleichzeitig schalldämmenden Material, welche gleichzeitig als schalldämmende Elemente der Konstruktion des Hörgeräts, seines Gehäuses oder seiner Bauteile und als elektromagnetische Abschirmung der Teile genutzt werden.

Das Dokument WO 00/79835 setzt leitfähige Gummi als Bestandteil elektrische Schalter (Tasten) in einer Analogie mit Tasten für Fernbedienung ein, es wird jedoch nicht für Schalldämmung verwendet.

Die vorliegende Erfindung sucht diese Situation zu verbessern. Dazu werden erfindungsgemäß elektrischer Kontakte aus elektrisch leitfähigem und gleichzeitig schalldämmendem Material ohne zusätzliche Metallteile an der Außenseite eines Hörgerätegehäuses vorgesehen.

Die Erfindung führt also zu einem Hörgerät mit Teilen aus elektrisch leitfähigem und gleichzeitig schalldämmendem Material, welche gleichzeitig als schalldämmende Elemente der Konstruktion des Hörgeräts, seines Gehäuses oder seiner Bauteile und als elektrische Kontakte genutzt werden.

Gemäß einer vorteilhaften Ausführungsform der Erfindung ist das Hörgerät mit Teilen aus elektrisch leitfähigem und gleichzeitig elastischem Material ausgestattet, insbesondere mit Teilen aus einem elastischen Natur- oder Kunststoff, dem bei der Verarbeitung elektrisch leitfähige Partikel beigemischt wurden.

Besonders vorteilhaft ist es, wenn das Hörgerät mit Teilen aus elektrisch leitfähigem und gleichzeitig schalldämmendem Material ausgerüstet ist, dem bei der Verarbeitung Pigmente beigemischt wurden, die zur optischen Unauffälligkeit dieser Teile gegenüber ihrer Umgebung beitragen. Unter dem Begriff "schalldämmend" ist in diesem Zusammenhang eine akustische dichte Verbindung zu verstehen, die vorwiegend auf schock- und/oder vibrationshemmenden Eigenschaften beruhen.

Dabei werden vorzugsweise bereits bestehende, an der Außenseite zugängliche Teile eines Hörgerätes, die bisher keine elektrische Funktionalität aufwiesen, parallel als elektrische Kontakte genutzt.

Besonders vorteilhaft ist ferner ein Hörgerät mit Teilen aus elektrisch leitfähigem und gleichzeitig schalldämmendem Material, welche als Lagerung für Bauteile des Hörgeräts dienen, die akustisch gegen eine Schallübertragung über diese Teile abgeschirmt sein sollen. Zum Einen sind hier die Wandlerlagerungen zu erwähnen, die gegenwärtig aus verschiedenen gummiartigen Materialien wie z.B. Silikon bestehen und derzeit hauptsächlich akustische Anforderungen - beispielsweise hinsichtlich der Schalldämmung - erfüllen. Unter Wandlern sind in diesem Zusammenhang hauptsächlich Hörer oder Mikrophone zu verstehen.

Die vorliegende Erfindung sieht in einer ihrer Ausführungsformen nun vor, diese Lagerungen - beispielsweise Wandlerlagerungen aus elektrisch leitfähigem und gleichzeitig schalldämmendem Material - aus elektrisch leitfähigem Material (beispielsweise aus leitfähigem Gummi) herzustellen und somit einen elektrischen Kontakt an der Außenseite eines Hörgerätes zur Verfügung zu stellen, der obendrein noch nicht einmal als solcher wahrgenommen werden würde und somit auch eine kosmetisch angenehmere Variante eines elektrischen Kontaktes darstellen würde. Die Verbindung dieser beiden Eigenschaften der elektrischen Leitfähigkeit und der Schalldämmung läßt sich beispielsweise durch eine Beimischung von leitfähigen Partikeln oder durch Einvulkanisieren metallischer Körper oder durch nachträgliches äußeres Metallisieren, z.B. durch Bedampfen, erreichen.

Da die Wandlergehäuse ihrerseits oftmals bereits elektrisch mit der eigentlichen Verstärkerschaltung verbunden sind (z.B. liegen die Mikrofongehäuse größtenteils auf Masse) entfällt sogar die Zusätzliche Verbindung vom äußerlich zugänglichen Kontakt zur Leiterplatte. Denn weil das Metallgehäuse des Wandlers elektrisch bereits auf dem Bezugspotential ("Masse" oder GND) liegt und die leitfähige elastische Masse nun auch das Gehäuse berührt, steht an der Außenseite ein leitfähiger Kontakt bereits allein durch die sichtbare Lagerung zur Verfügung.

Eine weitere bereits existierende Komponente, die bisher nicht als elektrischer Kontakt genutzt wird ist das sogenannte Anschlussstück. Dies besteht in den meisten Fällen aus Metall. An dieses wird bei sogenannten "Hinter-dem-Ohr-Hörgeräten" der sogenannte Tragehaken angeschraubt oder aufgesteckt. Hier sieht eine Ausführungsform der Erfindung vor, diese Komponente als elektrischen Kontakt - beispielsweise zu externen Wandlern oder externen Schaltern - zu benutzen.

Die interne Verbindung zum Hörgeräteverstärker kann wiederum über elektrisch leitfähige Hörerlagerungen oder in diesem Fall durch direktes Anschließen einer elektrischen Leitung erfolgen (2.B. Löten, schweißen, klemmen, kleben ...)

Die vorliegende Erfindung weist somit eine Vielzahl von Vorteilen auf.

Zum einen wird die Nutzung von vorhandenen Komponenten als elektrische Kontakte möglich, wodurch eine bedeutende Kostensenkung bei gleichzeitiger Verringerung der Komplexität erreicht wird. Außerdem wird eine kosmetisch ansprechendere Kontaktausführung durch unauffällige ("unsichtbare") bzw. nicht als solche wahrgenommene elektrische Kontakte möglich.

Diese Maßnahmen der Erfindung oder ihrer vorteilhaften Weiterbildungen erlauben weitere Schaltanwendungen am Gerät oder Signalübertragung zu externen Hörgerätekomponenten bzw. externen Geräten. Außerdem werden zusätzliche automatische Erkennungsschaltungen möglich.

Figur 1 zeigt eine mögliche Ausführungsform der Erfindung in schematischer Weise. Durch den entsprechenden Aufbau eines Hörgerätes wäre es beispielsweise möglich, das Vorhandensein eines bestimmten Tragehakens automatisch zu erkennen. Hierbei wirkt das externe "Schaltelement" (A) als elektrischer Kontakt zwischen der leitfähigen Mikrofonlagerung (B) und dem Metallanschlusstück (C).

## Patentansprüche

1. Hörgerät mit Teilen aus elektrisch leitfähigem und gleichzeitig schalldämmendem Material, welche gleichzeitig als schalldämmende Elemente der Konstruktion des Hörgeräts, seines Gehäuses oder seiner Bauteile und als elektrische Kontakte genutzt werden.

2. Hörgerät nach Anspruch 1 mit Teilen aus elektrisch leitfähigem und gleichzeitig elastischem Material.

3. Hörgerät nach einem der vorhergehenden Ansprüche mit Teilen aus einem elastischen Natur- oder Kunststoff, dem bei der Verarbeitung elektrisch leitfähige Partikel beigemischt wurden.

4. Hörgerät nach einem der vorhergehenden Ansprüche mit Teilen aus elektrisch leitfähigem und gleichzeitig schalldämmendem Material, dem bei der Verarbeitung Pigmente beigemischt wurden, die zur optischen Unauffälligkeit dieser Teile gegenüber ihrer Umgebung beitragen.

5. Hörgerät nach einem der vorhergehenden Ansprüche mit Teilen aus elektrisch leitfähigem und gleichzeitig schalldämmendem Material, welche als Lagerung für Bauteile des Hörgeräts dienen, die akustisch gegen eine Schallübertragung über diese Teile abgeschirmt sein sollen.

6. Hörgerät nach Anspruch 5 mit Wandlerlagerungen aus elektrisch leitfähigem und gleichzeitig schalldämmendem Material.

## Claims

1. Hearing aid comprising parts made of electrically conductive and simultaneously sound-absorbent material, which at the same time are used as sound-absorbent elements of the design of the hearing aid, the housing thereof or the components thereof and as electrical contacts.

2. Hearing aid according to Claim 1, comprising parts made of electrically conductive and simultaneously elastic material.

3. Hearing aid according to one of the preceding claims, comprising parts made of an elastic natural material or plastic, into which electrically conductive particles were admixed during the processing.

4. Hearing aid according to one of the preceding claims, comprising parts made of electrically conductive and simultaneously sound-absorbent material, to which pigments, which contribute to the optical inconspicuousness of these parts in respect of their surroundings, were admixed during the processing.

5. Hearing aid according to one of the preceding claims, comprising parts made of electrically conductive and simultaneously sound-absorbent material, which serve as a support for components of the hearing aid, which should be acoustically shielded against sound transmission by means of these parts.

6. Hearing aid according to Claim 5, comprising transducer supports made of electrically conductive and simultaneously sound-absorbent material.

## Revendications

1. Prothèse auditive ayant des parties en matériau conducteur de l'électricité et en même temps atténuant le son, qui sont utilisées en même temps comme éléments atténuant le son de la construction de la prothèse auditive, de son boîtier ou de ses composants constitutifs et comme contacts électriques.

2. Prothèse auditive suivant la revendication 1, comprenant des parties en matériau conducteur de l'électricité et en même temps élastiques.

3. Prothèse auditive suivant l'une des revendications précédentes, comprenant des parties en une matière élastique naturelle ou synthétique, à laquelle ont été mélangées lors de la transformation des particules conductrices de l'électricité.

4. Prothèse auditive suivant l'une des revendications précédentes, comprenant des parties en matériau conducteur de l'électricité et en même temps atténuant le son, à laquelle il a été mélangé lors du traitement des pigments, qui contribuent à faire en sorte que ces parties ne se remarquent pas par rapport à ce qui les entourent.

5. Prothèse auditive suivant l'une des revendications précédentes, comprenant des parties en un matériau conducteur de l'électricité et en même temps atténuant le son, qui servent de support à des composants de la prothèse auditive, qui doivent être protégés acoustiquement d'une transmission du son par ces parties.

6. Prothèse auditive suivant la revendication 5, comprenant des supports de transducteur en un matériau conducteur de l'électricité et en même temps atténuant le son.
